# EUROPÄISCHE PATENTSCHRIFT

(11) **EP 1 620 584 B1**
(45) Veröffentlichungstag und Bekanntmachung des Hinweises auf die Patenterteilung: **05.09.2007**
(21) Anmeldenummer: 04716535.2
(22) Anmeldetag: 03.03.2004
(51) Int. Cl.: D01G 19/16

(54) **ZANGENAGGREGAT EINER KÄMMASCHINE**
CLAMPING UNIT FOR A COMBING MACHINE
GROUPE PINCE D'UNE PEIGNEUSE

(30) Priorität: 02.04.2003 CH 5762003
(43) Veröffentlichungstag der Anmeldung: 01.02.2006
(73) Patentinhaber: MASCHINENFABRIK RIETER AG, CH-8406 Winterthur (CH)
(72) Erfinder: SOMMER, Daniel, Diessenhofen 8253 (CH); RAPOLD, Michael, Marthalen 8460 (CH); MEDUNA, Jiri, Brno 602 00 (CZ)
(86) Internationale Anmeldenummer: PCT/CH2004/000125
(87) Internationale Veröffentlichungsnummer: WO 2004/088013

(56) Entgegenhaltungen:
- DE-B- 1 179 486
- GB-A- 162 764
- US-A- 4 945 611

## Beschreibung

Die Erfindung bezieht sich auf ein Zangenaggregat einer Kämmaschine mit einem hin und her bewegbaren Zangenrahmen, der eine untere Zangenplatte aufweist und mit einer im Zangenrahmen über seitliche Schwenkarme gelagerten oberen Zangenplatte, die mit der unteren Zangenplatte im Bereich der Zangenplattenlippe eine Klemmstelle bilden kann und mit einem oberhalb der unteren Zangenplatte in Lageraufnahmen des Zangenrahmen gelagerten Speisezylinder.

In der DE-4216485 wird ein derartiges Zangenaggregat einer Kämmaschine gezeigt und beschrieben, welches über Schwenkarme eine Hin- und Herbewegung ausführt. In der Regel sind acht solcher Zangenaggregate auf einer Kämmaschine installiert. Aus dieser Veröffentlichung ist zu entnehmen, dass die obere Zangenplatte über Schwenkarme am Zangenrahmen schwenkbar gelagert ist. Dabei ist an dem jeweiligen Schwenkarm über einen Gelenkpunkt ein Federbein angebracht, das anderenends auf einem angetriebenen Excenter gelagert ist. Der im Zangenaggregat gezeigte Speisezylinder ist seitlich in Lageraufnahmen im Zangenrahmen gelagert. Sofern der Speisezylinder ausgebaut werden muss (z.B. zu Reinigungszwecken, zum Einfädeln der Wattebahn oder zum Ersatz nach Verschleiss) ist es bei dieser Anordnung notwendig, die Schwenkarme mit der oberen Zangenplatte in eine zurück geschwenkte Lage zu überführen. Erst in dieser Stellung ist es möglich, dass der Speisezylinder problemlos nach oben herausgenommen werden kann. Zu diesem Verschwenkvorgang wird jedoch Spezialwerkzeug benötigt, da die Verschwenkung gegen die Federkraft der Federn der Federbeine erfolgt. Ausserdem muss sich das Zangenaggregat in einer vorderen Stellung (vordere Totpunktstellung) befinden, um die Verschwenkung durchzuführen. Dies ist einerseits mühsam und teilweise auch zeitaufwendig, insbesondere, wenn das Spezialwerkzeug nicht gleich auffindbar ist.

Der Erfindung liegt somit die Aufgabe zugrunde diese Nachteile zu beseitigen und eine Ausführung eines Zangenaggregates vorzuschlagen, wobei die Zugänglichkeit zum Ausbau der Speisezylinder wesentlich verbessert wird.

Diese Aufgabe wird dadurch gelöst, indem vorgeschlagen wird, dass die seitlichen Schwenkarme der Zangenplatte derart angeordnet oder ausgebildet sind, so dass sie sich ausserhalb dem Bereich befinden, den der Speisezylinder durchquert, wenn er - quer zu seiner Achse - aus einer Betriebslage in eine Ausserbetriebslage überführt wird. Dadurch wird ermöglicht, dass die freie Zugänglichkeit des Speisezylinders im Zangenaggregat gewährleistet ist. Der Speisezylinder kann dadurch in jeder Stellung der Zange problemlos aus seiner Betriebslage in eine Ausserbetriebslage verlagert werden, ohne dass über Spezialwerkzeuge die Oberzangenplatte mit ihren Schwenkarmen in eine andere Lage gebracht werden muss. Unter dem Begriff der Verlagerung des Speisezylinders ist der Speisezylinder einschliesslich seinen Lagern und sonstigen Bestandteilen zu verstehen, welche bei der Verlagerung bewegt werden müssen um ihn in eine Ausserbetriebsstellung zu bringen. Der Begriff "Betriebsstellung" beinhaltet die fixe Stellung des Speisezylinders, in welcher er im Zusammenwirken mit der Unterzangenplatte 12, bzw. mit einer darin angebrachten Speisemulde einen Förderspalt bildet, in welchem durch Drehung des Speisezylinders eine dazwischenliegende Wattebahn transportiert wird.

Unter dem Begriff "Bereich", den der Speisezylinder durchquert, wenn er aus seiner Betriebsstellung in eine Ausserbetriebsstellung verlagert wird, ist im wesentlichen der Raum zu verstehen, durch welchen der Speisezylinder auf seinem Weg in diese Stellung durchgeführt wird.

Die freie Zugänglichkeit wird, wie weiter vorgeschlagen, dann gewährleistet, wenn die Schwenkarme der Oberzangenplatte unterhalb der Lageraufnahmen des Speisezylinders verlaufen.

Dadurch wird das Verlagern des Speisezylinders nicht mehr durch die Schwenkarme behindert und man erhält einen freien Zugang zum Bereich der Speisezylinder, wobei zusätzlich auch die Reinigung in diesem Bereich erleichtert wird.

Des weiteren wird vorgeschlagen, die Lagerstellen der Schwenkarme unterhalb der Lageraufnahmen des Speisezylinders anzuordnen. Das ergibt eine einfache konstruktive Ausführung.

Desweiteren wird eine Lösung vorgeschlagen, wobei die lichte Weite zwischen den Schwenkarmen, zumindest in dem Bereich, welchen der Speisezylinder bei seiner Verlagerung in eine Ausserbetriebsstellung durchquert, grösser ist als die Länge des Speisezylinders. Mit dieser Ausführung kann die Lage der Schwenkarme oberhalb des Speisezylinders beibehalten werden. Die gesamte Vorrichtung kann unter Umständen bei diesem Vorschlag etwas breiter werden.

Von Vorteil ist es, wenn an den Schwenkarmen jeweils ein mit einem Federelement versehenes Federbein angelenkt ist, deren anderes freie Ende an einem fixen Drehpunkt im Maschinengestell gelagert ist, wobei das Federbein so ausgebildet ist, so dass eine Klemmkraft im Bereich der Zangenplattenlippe zwischen oberer und unterer Zangenplatte erzeugt wird, wenn sich das Zangenaggregat in einer hinteren Stellung befindet.

Dadurch wird die Zugänglichkeit zum Speisezylinder optimiert und die Ansteuerung der oberen Zangenplatte zum Aufbringen der notwendigen Klemmkraft auf die Lage der Schwenkarme unterhalb der Lagerung des Speisezylinders abgestimmt.

Der fixe Drehpunkt des jeweiligen Federbeins kann dabei vorteilhafter weise unterhalb des Zangenaggregates angeordnet sein.

Es wird weiter vorgeschlagen, dass die Lageraufnahmen des Speisezylinders nach oben eine Öffnung aufweisen, deren lichte Weite wenigstens dem Durchmesser des die Lageraufnahme eingelegten Lagers des Speisezylinders beträgt und Mittel vorgesehen sind um die Öffnung zu verschliessen. Dadurch wird eine einfache und schnelle Demontage oder Montage des Speisezylinders, bzw. der Speisezylinder gewährleistet.

Dies ist insbesondere wichtig, wenn es erforderlich ist sämtliche acht Speisezylinder nacheinander auszuwechseln was mit den bisher bekannten Ausführungen sehr zeitaufwendig ist.

Das Lösen der Verriegelung der Speisezylinder wird vereinfacht, wenn die Mittel zum Verschliessen der Öffnung um eine im Zangenrahmen befestigte Achse schwenkbar gelagert sind.

Dabei können die Mittel aus einem schwenkbaren zweiarmigen Hebel bestehen, wobei ein erster Arm zur Überdeckung mit der Öffnung verlagerbar ist und ein zweiter Arm in den Wirkungsbereich eines Federelements schwenkbar ist.

Zu einfachen Bedienung der Verriegelung des zweiarmigen Hebels wird vorgeschlagen, dass das Federelement aus zwei Hülsen besteht, wobei eine erste Hülse am Zangenrahmen befestigt ist und eine Druckfeder aufnimmt und eine zweite Hülse, welche einseitig geschlossen ist, im Bereich der offenen Seite auf der ersten Hülse geführt wird.

Dabei kann an der zweiten Hülse eine radial abstehende Lasche vorgesehen sein, mit welcher die Handhabung erleichtert wird.

Weitere Vorteile der Erfindung werden anhand eines nachfolgenden Ausführungsbeispieles näher aufgezeigt und beschrieben.

Es zeigen:
- Fig. 1: eine schematische Seitenansicht eines Zangenaggregates bekannter Bauart
- Fig. 2: eine schematische Seitenansicht nach Fig. 1 mit der erfindungsgemäss ausgebildeten Anbringung der Schwenkarme der oberen Zangenplatte
- Fig. 3: eine Ansicht X nach Fig. 2.
- Fig. 4: ein weiteres Ausführungsbeispiel nach Fig.1 mit erfindungsgemäss ausgebildeten Schwenkarmen.
- Fig. 5: eine schematische Seitenansicht nach Fig.4

Figur 1 zeigt ein Zangenaggregat 1, das über die Kurbelarme 2, 3 schwenkbeweglich gelagert ist. Dabei sind zwei Kurbelarme 2 jeweils seitlich eines Rundkammes 4 auf dessen Rundkammwelle 5 schwenkbar gelagert. Das andere Ende der Schwenkarme 2 ist drehbeweglich auf dem Zangenrahmen 8 befestigt. Der hintere Schwenkarm 3 (es können auch zwei vorhanden sein) ist auf einer Zangenwelle 10 drehfest gelagert.

Das gegenüberliegende freie Ende des Schwenkarmes 3 ist über eine Welle 9 drehbeweglich mit dem Zangenrahmen 8 verbunden.

Das Zangenaggregat 1 besteht im wesentlichen aus einer mit dem Zangenrahmen 8 fest verbundenen unteren Zangenplatte 12 und einer oberen Zangenplatte 14 (teilweise auch Zangenmesser genannt), welche an zwei Schwenkarmen 15, 15' befestigt ist. Diese Schwenkarme sind über eine Schwenkachse 16 schwenkbar am Zangenrahmen 8 angebracht. Die Schwenkarme 15, 15' sind mit jeweils einem Federbein 18 verbunden, die wiederum über eine Achse 20 auf einem angetriebenen Excenter 21 gelagert sind. In Materialflussrichtung gesehen ist hinter dem Zangenaggregat ein Abreisszylinderpaar 24 vorgesehen.

Innerhalb des Zangenaggregats 1 ein Speisezylinder 27 drehbar gelagert ist, der über einen nicht näher gezeigten Antrieb eine diskontinuierliche Drehbewegung durchführt, um die zugeführte Watte W abschnittsweise zu transportieren. Der Speisezylinder 27 weist eine Welle 28 auf, über welcher er auf beiden Enden über Lager 29 in hierbei nicht gezeigten Lageraufnahmen des Zangenrahmens drehbar gelagert wird.

Bei dieser Anordnung ist es notwendig - wie bereits in der Beschreibungseinleitung beschrieben - zum Auswechseln des Speisezylinders 27 die obere Zangenplatte über die Schwenkarme 15, 15' in eine strichpunktiert angedeutete hintere Lage zu verschwenken.

Zur Abhilfe von diesen Nachteilen wird eine Ausführung gemäss Fig. 2 vorgeschlagen, welche nun näher erläutert wird.

Im Unterschied zur Ausführung der Fig. 1 verlaufen die Schwenkarme 15a der oberen Zangenplatte 14 unterhalb der Lageraufnahme 26 des Speisezylinders 27. Auch die Schwenkachse 16 der Schwenkarme 15a ist unterhalb der Lageraufnahme 26 angebracht. Damit wird erreicht, dass ein ausreichender Schwenkbereich für die Schwenkarme 15a vorhanden ist, um die notwendige Schwenkbewegung durchzuführen. Ausserdem ist der Bereich oberhalb des Speisezylinders völlig frei zugänglich, wodurch ein Ausbau der Speisezylinders problemlos und schnell durchgeführt werden kann.

Auch die Federbeine 18a, welche seitlich über die Achsen 23 an den Schwenkarmen 15a angreifen (siehe Fig.3) werden auf einer Achse 34 schwenkbar gelagert, welche unterhalb der Abreisszylinder 24 am Maschinengestell befestigt ist. Dadurch kann der Raum oberhalb der Speisezylinder völlig frei gehalten werden. Sofern eine derartige Anbringung der Federbeine vorgesehen ist, wäre auch eine andere (nicht gezeigte) Antriebsanordnung für das Zangenaggregat möglich. Der Antrieb des Zangenaggregates könnte z.B. von der Rundkammachse aus erfolgen. Dies ist jedoch nicht massgebend für die beanspruchte Ausführung.

Das Lager 29, wovon auf beiden Enden des Speisezylinders eines vorhanden ist, liegt in einer nach oben hin offenen Führung 38. Die Öffnung 31 der Führung 38 wird in der gezeigten Stellung von dem Arm 33" abgedeckt, welcher Teil eines zweiarmigen Hebels 33 ist, der schwenkbar über die Achse 30 im Zangenrahmen 8 gelagert ist. Der zweite Arm 33' des Hebels 33 liegt etwa im rechten Winkel zu Arm 33" und wird von einem Federelement 40 beaufschlagt, wodurch der Arm 33' gegen die Oberfläche der Lageraufnahme 26 im Bereich der Öffnung 31 gedrückt wird. Damit wird sichergestellt, dass der Speisezylinder 27 während dem Betrieb in seiner eingebauten Lage verbleibt.

Das Federelement 40 besteht aus einer Hülse 41, die am Zangenrahmen 8 befestigt ist. Koaxial auf der Hülse 40 wird eine weitere Hülse 42 geführt, die mit einer Lasche 46 versehen ist. Innerhalb der Hülse 41 ist eine Feder 44 geführt, welche auf einem Ende an einem Bolzen 45 der Hülse 41 und am gegenüberliegenden Ende an der Innenwand des Abschlusses 49 der Hülse 42 anliegt.

Auf der Welle 28 ist wie in Fig. 3 schematische angedeutet ein Hebel 47 drehfest befestigt, der mit einem nicht näher gezeigten Antrieb verbunden ist. Beispielsweise könnte dieser Antrieb von einer Hauptantriebswelle erfolgen über ein entsprechend ausgebildetes Gelenkgetriebe, das mit einer Kurvenscheibe zusammenwirkt. Eine mögliche Ausführung ist z.B. aus der GB-PS 933,946 zu entnehmen.

Bei einem notwendigen Ausbau des Speisezylinders 27 wird nach dem Trennen des schematisch angedeuteten Antriebselementes 47 über die Lasche 46 die Hülse 42 entgegen der Federkraft der Feder 44 nach hinten verschoben. Dadurch wird der Arm 33' des Hebels 33 freigegeben und kann um die Achse 30 in Uhrzeigerrichtung verschwenkt werden. Dadurch wird die Öffnung 31 frei womit der Speisezylinder, bzw. deren Lager 29 aus der Führung 38 nach oben abgezogen werden kann.

Nachdem der Speisezylinder 27 über die Lager 29 wieder in die Führung 38 eingelegt worden ist, wird der Hebel 33 bei gleichzeitig zurückgeschobener Hülse 42 entgegen der Uhrzeigerrichtung verschwenkt, bis er auf der Oberfläche der Lageraufnahme 26 aufliegt und somit die Öffnung 31 wieder verschliesst. Jetzt kann auch die Hülse 42 mit der Federkraft der Feder 44 nach links verschoben werden, bis der Abschluss 49 zur Anlage am Arm 33' kommt. Es ist auch möglich, wenn notwendig, das Federelement 40 in dieser Stellung mit einer zusätzlichen Verriegelung (nicht gezeigt) zu fixieren, um ein selbsttätiges Lösen des Hebels 33 zu vermeiden.

Die Verriegelung des Speisezylinders 27 in seiner Arbeitsstellung ist nun abgeschlossen. Das Antriebselement 47 kann nun wieder angekoppelt werden, womit das System wieder startbereit für den Kämmvorgang ist.

Der Ablauf des Kämmprozesses ist aus vielen Veröffentlichungen bereits bekannt, womit hier nicht mehr näher darauf eingegangen wird.

In Fig.4 und Fig.5 wird ein weiteres Ausführungsbeispiel gezeigt, wobei im Gegensatz zu dem vorherigen Ausführungsbeispiel die Schwenkarme 15d,15e oberhalb der Zangenplatte 12 angeordnet sind und um jeweils eine Achse 16 schwenken können. Wie aus Fig. 4 zu entnehmen, haben die beiden Schwenkarme 15d,15e eine lichte Weite L zueinander, welche grösser ist als die Länge B des Speisezylinders 27 einschliesslich seinen Lagerungen 29 und dem am Speisezylinder angelenkten Hebel 47. Dieser Hebel 47 ist nur schematisch angedeutet und ist für den Antrieb des Speisezylinders zuständig. Dabei kann zwischen der Achse 28 des Speisezylinders 27 und dem Hebel 47 ein Freilauf vorgesehen sein, über welchen eine diskontinuierliche Antriebsbewegung erzeugt wird. Der Hebel kann, wie im vorherigen Beispiel beschrieben, ein Teil eines nicht gezeigten Gelenkgetriebes sein, das eine Rolle aufweist, welche auf einer Kurvenscheibe geführt wird, die z.B. mit der Rundkammachse drehfest verbunden ist. Es ist auch denkbar auf beiden Enden des Speisezylinders 27 einen Antrieb mit einem Freilauf vorzusehen, um eine Mischspeisung im Vor- und Rücklauf der Zange durchzuführen. Eine derartige Anordnung ist z.B. aus der US-PS 3,400,431 zu entnehmen. In diesem Fall muss die lichte Weite L so gross gewählt werden, so dass bei der Verlagerung des Speisezylinders auch das gegenüberliegende Antriebselement innerhalb der lichten Weite L liegt. Es sind natürlich auch anders Antriebmöglichkeiten für den Speisezylinder möglich, wie aus der bekannten Literatur zu entnehmen ist.

Die Ausführung des Schwenkarmes 15e ist (als Beispiel) etwas anders ausgebildet als die Ausführung des Schwenkarmes 15d; Wichtig für die Verlagerung des Speisezylinders 27 ist, dass dieser in jeder Lage, bzw. Stellung des Zangenaggregates 1 aus seiner Betriebsstellung verlagert werden kann, ohne dass die Schwenkarme 15d,15e diese Verlagerung behindern.

Unter dem Begriff "Verlagerung" kann einerseits die Überführung des Speisezylinders 27 in eine Wartungsstellung, bez. Stellung zum Einfädeln einer neuen Watte W sein oder die vollständige Entfernung aus dem Zangenaggregat beinhalten.

Die zuvor beschriebene Wartungsstellung ist strichpunktiert in der Fig.5 angedeutet. Bei der Verlagerung in die Wartungsstellung zum Einfädeln einer neuen Wattebahn W wird natürlich der Antrieb (Freilauf) zum Speisezylinder nicht gelöst, sondern mit dem Speisezylinder in die gestrichelt gezeigte Stellung verschoben.

In diesem Beispiel (Fig.5) wird der Antrieb des Zangenaggregates 1 über eine am Zangenrahmen 8 an der Welle 9 angelenkte Antriebsstange S eingeleitet. Die Federbeine 18 sind dabei oberhalb des Zangenrahmens 8 angebracht. Möglich wäre jedoch auch eine Anbringung unterhalb des Zangenrahmens, wie dies in Fig.2 beschrieben und gezeigt ist.

Die Verriegelung des Speisezylinders 27 kann ebenfalls wie im Beispiel der Fig.2 über einen zweiarmigen Hebel 33 erfolgen.

## Patentansprüche

1. Zangenaggregat (1) einer Kämmaschine mit einem hin und her bewegbaren Zangenrahmen (8), der eine untere Zangenplatte (12) aufweist und mit einer im Zangenrahmen über seitliche Schwenkarme (15, 15a) gelagerten oberen Zangenplatte (14), die mit der unteren Zangenplatte (12) im Bereich der Zangenplattenlippe (13) eine Klemmstelle bilden kann und mit einem oberhalb der unteren Zangenplatte (12) in Lageraufnahmen (26) des Zangenrahmen (8) gelagerten Speisezylinder (27), **dadurch gekennzeichnet, dass** die seitlichen Schwenkarme (15, 15a) der Zangenplatte (14) derart angeordnet oder ausgebildet sind, so dass sie sich ausserhalb dem Bereich befinden, den der, eine Länge (B) aufweisende Speisezylinder (27) durchquert, wenn er - quer zu seiner Achse (28) - aus einer Betriebslage in eine Ausserbetriebslage überführt wird.

2. Zangenaggregat nach Anspruch 1, **dadurch gekennzeichnet, dass** die Schwenkarme (15a) der oberen Zangenplatte (14) unterhalb der Lageraufnahmen (26) des Speisezylinders (27) verlaufen.

3. Zangenaggregat (1) nach Anspruch 2, **dadurch gekennzeichnet, dass** die Lagerstellen (16) der Schwenkarme (15a) unterhalb der Lageraufnahmen (26) des Speisezylinders (27) angeordnet sind.

4. Zangenaggregat (1) nach Anspruch 1, **dadurch gekennzeichnet, dass** die lichte Weite (L) zwischen den Schwenkarmen (15d, 15e), zumindest in dem Bereich, welchen der Speisezylinder (27) bei seiner Verlagerung in eine Ausserbetriebsstellung durchquert, grösser ist als die Länge (B) des Speisezylinders (27).

5. Zangenaggregat (1) nach einem der Ansprüche 2 bis 4, **dadurch gekennzeichnet, dass** an den Schwenkarmen (15a) jeweils ein mit einem Federelement versehenes Federbein (18a) angelenkt ist, deren anderes freie Ende an einem Drehpunkt (34) im Maschinengestell (MG) gelagert ist, wobei das Federbein (18a) so ausgebildet ist, so dass eine Klemmkraft im Bereich der Zangenplattenlippe (13) zwischen oberer und unterer Zangenplatte (12,14) erzeugt wird, wenn sich das Zangenaggregat (1) in einer hinteren Stellung befindet.

6. Zangenaggregat (1) nach Anspruch 5, **dadurch gekennzeichnet, dass** der Drehpunkt (34) des jeweiligen Federbeins (18a) unterhalb des Zangenaggregates (1) angeordnet ist.

7. Zangenaggregat (1) nach einem der Ansprüche 1 bis 6, **dadurch gekennzeichnet, dass** die Lageraufnahmen (26) des Speisezylinders (27) nach oben eine Öffnung (31) aufweisen, deren lichte Weite wenigstens dem Durchmesser des die Lageraufnahme (26) eingelegten Lagers (29) des Speisezylinders beträgt und Mittel vorgesehen sind um die Öffnung zu verschliessen.

8. Zangenaggregat (1) nach Anspruch 7, **dadurch gekennzeichnet, dass** die Mittel um eine im Zangenrahmen befestigte Achse schwenkbar gelagert sind.

9. Zangenaggregat (1) nach Anspruch 8, **dadurch gekennzeichnet, dass** die Mittel aus einem schwenkbaren zweiarmigen Hebel bestehen, wobei ein erster Arm zur Überdeckung mit der Öffnung verlagerbar ist und ein zweiter Arm in den Wirkungsbereich eines Federelements schwenkbar ist.

10. Zangenaggregat (1) nach Anspruch 9, **dadurch gekennzeichnet, dass** das Federelement aus zwei Hülsen besteht, wobei eine erste Hülse am Zangenrahmen befestigt ist und eine Druckfeder aufnimmt und eine zweite Hülse, welche einseitig geschlossen ist im Bereich der offenen Seite auf der ersten Hülse geführt wird.

11. Zangenaggregat (1) nach Anspruch 10, **dadurch gekennzeichnet, dass** die zweite Hülse mit einer radial abstehenden Lasche versehen ist.

## Claims

1. A nipper unit (1) of a comber comprising a nipper frame (8) which can be moved to and fro, which has a lower cushion plate (12) and comprising an upper cushion plate (14) mounted in the nipper frame by means of lateral swivel arms (15, 15a) which can form a nip with the lower cushion plate (12) in the area of the cushion plate lip (13) and comprising a feed roller (27) mounted above the lower cushion plate (12) in the bearing receivers (26) of the nipper frame (8), **characterised in that** the lateral swivel arms (15, 15a) of the cushion plate (14) are arranged and embodied such that they are located outside the region crossed by the feed roller (27) with a length (B), when it is transferred transverse to its axis (28), from its operating position to an out-of-operation position.

2. The nipper unit according to claim 1, **characterised in that** the swivel arms (15a) of the upper cushion plate (14) run underneath the bearing receivers (26) of the feed roller (27).

3. The nipper unit according to claim 2, **characterised in that** the bearing points (16) of the swivel arms (15a) are arranged underneath the bearing receivers (26) of the feed cylinder (27).

4. The nipper unit according to claim 1, **characterised in that** the clearance (L) between the swivel arms (15d, 15e), at least in the region crossed by the feed cylinder (27) during its displacement into the out-of-operation position is greater than the length (B) of the feed cylinder (27).

5. The nipper unit according to any one of claims 2 to 4, **characterised in that** a spring strut (18a) provided with a spring element is hinged on the swivel arms (15a) and its other free end is mounted on a fixed pivot point (34) in the machine frame (MG), the spring strut (18a) being constructed such that a nip force is produced in the area of the cushion plate lip (13) between upper and lower cushion plate (12, 14) when the nipper unit (1) is located in its rear position.

6. The nipper unit (1) according to claim 5, **characterised in that** the pivot point (34) of the respective spring strut (18a) is arranged underneath the nipper unit (1).

7. The nipper unit according to any one of claims 1 to 6, **characterised in that** the bearing receivers (26) of the feed roller (27) have an opening (31) at the top whose clearance is at least the diameter of the bearing (29) of the feed roller inserted in the bearing receiver (26) and means are provided for closing the opening.

8. The nipper unit (1) according to claim 7, **characterised in that** the means are mounted such that they can swivel about an axis fixed in the nipper frame.

9. The nipper unit (1) according to claim 8, **characterised in that** the means consist of a swivellable two-arm lever, where a first arm can be displaced to overlap with the opening and a second arm can be swivelled into the range of action of a spring element.

10. The nipper unit (1) according to claim 9, **characterised in that** the spring element consists of two sleeves, where a first sleeve is affixed to the nipper frame and receives a compression spring and a second sleeve which is closed on one side, is guided on the first sleeve in the area of the open side.

11. The nipper unit (1) according to claim 10, **characterised in that** the second sleeve is provided with a radially projecting lug.

## Revendications

1. Agrégat de pince (1) d'une peigneuse, comportant un châssis de pince (6) mobile en va et vient équipé d'une plaque de pince inférieure (12) et une plaque de pince supérieure (14) s'appuyant dans le châssis de pince par des bras oscillants latéraux (15, 15a) et qui peut constituer avec la plaque de pince inférieure (12) un point de serrage au niveau de la lèvre de plaque de pince (13) et un cylindre d'alimentation (27) s'appuyant au dessus de la plaque de pince inférieure (12) dans des supports de palier (26) du châssis de pince (8), **caractérisé en ce que** les bras oscillants latéraux (15, 15a) de la plaque de pince (14) sont disposés ou conçus de manière à se trouver en dehors de la zone que traverse un cylindre d'alimentation (27) présentant une longueur (B) lorsqu'il est passé -transversalement à son axe (28)- d'une position de marche à une position hors marche.

2. Agrégat de pince (1) selon la revendication 1, **caractérisé en ce que** les bras oscillants (15a) de la plaque de pince supérieure (14) s'étendent en dessous des supports de palier (26) du cylindre d'alimentation (27).

3. Agrégat de pince (1) selon la revendication 2, **caractérisé en ce que** les points d'appui (16) des bras oscillants (15a) sont disposés en dessous des supports de palier (26) du cylindre d'alimentation (27).

4. Agrégat de pince (1) selon la revendication 1, **caractérisé en ce que** la portée libre (L) entre les bras oscillants (15d, 15e), du moins dans la zone que le cylindre d'alimentation (27) traverse lors de son passage à une position hors marche, est supérieure à la longueur (B) du cylindre d'alimentation (27).

5. Agrégat de pince (1) selon une des revendications 2 à 4, **caractérisé en ce qu'**aux bras oscillants (15a) s'articule respectivement une jambe élastique (18a) équipée d'un élément à ressort dont l'autre extrémité libre s'appuie à un point de rotation (34) dans le bâti de machine (MG), la jambe élastique (18a) étant conçue de manière à ce qu'une force de serrage soit générée au niveau de la lèvre de plaque de pince (13) entre la plaque de pince supérieure et inférieure (12, 14) lorsque l'agrégat de pince (1) se trouve en position arrière.

6. Agrégat de pince (1) selon la revendication 5, **caractérisé en ce que** le point de rotation (34) de la jambe élastique respective (18a) est disposé en dessous de l'agrégat de pince (1).

7. Agrégat de pince (1) selon une des revendications 1 à 6, **caractérisé en ce que** les supports de palier (26) du cylindre d'alimentation (27) ont une ouverture vers le haut (31) dont la portée libre représente au moins le diamètre du palier (29) inséré dans le support de palier (26) du cylindre d'alimentation et que des moyens sont prévus pour fermer l'ouverture.

8. Agrégat de pince (1) selon la revendication 7, **caractérisé en ce que** ces moyens s'appuient en pivotement autour d'un axe fixé dans le châssis de pince.

9. Agrégat de pince (1) selon la revendication 7, **caractérisé en ce que** ces moyens sont composés d'un levier pivotable à deux bras, un premier bras pouvant être amené en recouvrement avec l'ouverture et un deuxième bras pouvant pivoter dans la zone d'action d'un élément à ressort.

10. Agrégat de pince (1) selon la revendication 9, **caractérisé en ce que** l'élément à ressort est composé de deux manchons, un premier manchon étant fixé sur le châssis de pince et recevant un ressort de compression et un deuxième manchon fermé d'un côté étant guidé au niveau du côté ouvert sur le premier manchon.

11. Agrégat de pince (1) selon la revendication 10, **caractérisé en ce que** le deuxième manchon est pourvu d'une patte saillant radialement.
